# EUROPÄISCHE PATENTSCHRIFT

(11) **EP 0 374 763 B1**
(45) Veröffentlichungstag und Bekanntmachung des Hinweises auf die Patenterteilung: **01.06.1994**
(21) Anmeldenummer: 89123254.8
(22) Anmeldetag: 15.12.1989
(51) Int. Cl.: B42D 15/00

(54) **Sicherheitselement in Form von Fäden oder Bänder zur Einbettung in Sicherheitsdokumente sowie Verfahren zur Herstellung und Prüfung derselben**
Security elements in the form of threads or strips to be embedded in security documents, and method of producing and testing same
Elément de sécurité en forme de fibres ou de bandes à noyer dans un document de sécurité de même que sa méthode d'assemblage et son contrôle

(30) Priorität: 21.12.1988 DE 3843077
(43) Veröffentlichungstag der Anmeldung: 27.06.1990
(73) Patentinhaber: GAO Gesellschaft für Automation und Organisation mbH, 81307 München (DE)
(72) Erfinder: Kaule, Wittich, D-8089 Emmering (DE); Ilgmann, Wilhelm, D-8190 Wolfratshausen (DE); Schwenk, Gerhard, D-8039 Puchheim (DE); Stenzel, Gerhard, D-8000 München 21 (DE)
(74) Vertreter: Klunker . Schmitt-Nilson . Hirsch

(56) Entgegenhaltungen:
- EP-A- 0 021 350
- EP-A- 0 066 854
- EP-A- 0 105 969
- EP-A- 0 185 396

## Beschreibung

Die Erfindung betrifft ein Sicherheitselement in Form eines Fadens oder Bandes zur Einbettung in ein Sicherheitsdokument, bestehend aus einer Trägerfolie und mindestens einer darauf aufgebrachten Markierungssubstanz, z. B. in Form einer Beschichtung, die der visuellen und/oder maschinellen Echtheitserkennung dient sowie Verfahren zur Herstellung und Prüfung desselben.

Es ist eine zur Absicherung von Sicherheitsdokumenten bekannte Maßnahme, in diese Dokumente Sicherheitselemente einzubetten, die entweder besondere maschinell nachweisbare physikalische Eigenschaften aufweisen oder auch von ihrem visuellen Aussehen her so gestaltet sind, daß sie als Echtheitsmerkmal für das Sicherheitsdokument dienen können. Derartige Sicherheitselemente sind z. B. Fäden oder Bänder, die im Rahmen der Papierherstellung in die sich noch bildende Papierlage direkt eingebettet werden.

Ein derartiger Sicherheitsfaden ist z. B. aus der DE-OS 27 54 267 bekannt, wobei eine Trägerfolie aus Polyester oder Zellulose mit verschiedenen Materialien beschichtet wird. Als visuell und/oder maschinell lesbare Echtheitsmerkmale dienen z. B. eine Aluminiumbedampfung, eine Magnetbeschichtung, eine Beschichtung mit Röntgenstrahl absorbierendem Material und/oder ein lumineszierendes Material.

In dieser Schrift werden verschiedene Aufbauten derartiger Sicherheitsfäden aufgezeigt, die sich in der Schichtanordnung und/oder den dabei verwendeten Materialien unterscheiden. Alle dort gezeigten Beispiele haben aber zumindest einen, meist sogar mehrere der nachfolgend aufgezeigten Nachteile.

So bilden z. B. die gegen mechanischen Abrieb und atmosphärische Einflüsse anfälligen Schichtmaterialien, wie z. B. die Metallbeschichtung, meist die Außenseite des Fadens. Durch mechanische Belastungen bei der Herstellung des Fadens kann die metallische Beschichtung aber leicht zerstört werden und auch im späteren Gebrauch ist es häufig der Fall, daß die metallische Beschichtung seine ursprünglich hochglänzende Eigenschaft verliert und mit der Zeit matt wird. In gravierenden Fällen kann es auch zu einer vollständigen Unterbrechung der metallischen Schicht kommen, wodurch der Sicherheitsfaden nicht nur seine reflektierende Eigenschaft, sondern auch seine maschinell nachprüfbare elektrische Leitfähigkeit über die gesamte Fadenlänge verliert.

Des weiteren ist der Aufbau meist asymmetrisch und diese Asymmetrie führt zur Rollneigung des Fadens und zur Girlandenbildung. Der Faden läßt sich damit nicht problemlos in stets gleicher Planlage in die Faserschicht einer sich formierenden Papierlage einbetten. Die Bereiche der Papierbahn, in denen der Sicherheitsfaden nicht in der Ebene der Papierlage zu liegen kommt, müssen anschließend als unbrauchbar ausgesondert werden. Durch diesen Ausschuß kommt es zu einer Verteuerung der Papierherstellung.

Schließlich sind Fabrikationsfehler im Beschichtungsvorgang nicht auszuschließen. So kann es z. B. zu starken Schichtdickenschwankungen und auch zu vollständigen Unterbrechungen in der Beschichtung kommen. Derartige Unterbrechungen in einer z. B. metallischen Schicht führen aber zur Unterbrechung der elektrischen Leitfähigkeit. Auch diese Sicherheitsdokumente müssen vorab als Ausschuß ausgesondert werden, da aufgrund dieser Unregelmäßigkeiten die Echtheitsfeststellung nicht mehr eindeutig ist.

Der Erfindung liegt nun die Aufgabe zugrunde, ein Sicherheitselement zu schaffen, das unter Vermeidung der o.g. Nachteile in einfacher Weise herstellbar und in ein Sicherheitsdokument einbettbar ist.

Diese Aufgabe wird durch die im kennzeichnenden Teil des Hauptanspruchs gegebenen Merkmale gelöst. Ein Verfahren zur Herstellung derartiger Sicherheitselemente ist Gegenstand eines nebengeordneten Anspruchs.

Durch die erfindungsgemäße Zusammensetzung des Sicherheitsfadens aus zwei in gleicher Weise vorbehandelten Folien erhält der Faden einen vollkommen symmetrischen Aufbau. Vorzugsweise werden die beiden Trägerfolien aus der gleichen Folie gewonnen, in dem zunächst eine größere Folienbahn bereitgestellt, in einer Beschichtungsanlage mit den entsprechenden Beschichtungen versehen wird, die Folienbahn dann in zwei Längsbahnen geschnitten wird und diese Längsbahnen in der erfindungsgemäßen Form überlagert und miteinander verbunden werden. Damit werden auch Schwankungen vermieden, die aufgrund der Fertigung der Folienbahnen in zwei unterschiedlichen Produktionsabläufen entstehen könnten.

Der Sicherheitsfaden, der bei der Papierherstellung von einer Rolle abgezogen und an vorbestimmter Stelle in der Pulpe zum Papiersieb geführt wird, hält seine Lage über diesen Weg, in dem er frei geführt wird, ein, ohne sich um seine Längsachse zu drehen. Der Ausschuß, der bei Fäden mit asymmetrischen Aufbau aufgrund mangelnder Planlage des Fadens in der Papierebene entsteht, kann dadurch vermieden werden.

Durch die Verlagerung der empfindlichen Schichten in die inneren Bereiche des Sicherheitsfadens können nun auch Materialien Verwendung finden, die beim Stand der Technik wegen ihrer exponierten Lage und der mangelnden Umweltbeständigkeit praktisch nicht benutzt werden können.

Zudem ist jede eine Markierungssubstanz enthaltende Schicht doppelt vorhanden. Das Fehlen einer Markierungssubstanz in einer Schicht führt - falls nicht der unwahrscheinliche Fall auftritt, daß an der gleichen Stelle in der Gegenschicht auch die Substanz fehlt - nicht zum totalen Ausfall des Echtsheitsmerkmals. In diesem Fall ist die Substanzmenge zwar nur halb so groß, diese Reduzierung der Menge kann aber durch entsprechende Auslegung der Nachweisapparatur problemlos kompensiert werden.

Die beiden Trägerfolien werden in der Regel über eine Klebeschicht miteinander verbunden, wobei je nach den Gegebenheiten geeignete Kleber auszuwählen sind. Sind z. B. die beiden innen liegenden Schichten Metallschichten und soll der Echtheitsnachweis über die Prüfung der elektrischen Leitfähigkeit erfolgen, so wird vorzugsweise ein Klebematerial verwendet, das mit elektrisch leitfähigen Pigmenten durchsetzt ist. Durch diese elektrisch leitfähigen Pigmente werden die beiden Metallschichten miteinander elektrisch verbunden. Sollte es bei der Herstellung der Folie oder bei der Einbettung des Sicherheitsfadens in das Papier zu einem Bruch in der Metallschicht kommen, so dient die Klebeschicht als Überbrückungsglied zur Aufrechterhaltung der elektrischen Verbindung über die gesamte Länge des Sicherheitselements.

Während eine Magnetschicht als abriebgefährdete Schicht vorzugsweise nach innen verlagert wird, können widerstandsfähige Beschichtungen, wie z. B. eine Lackschicht oder eine Farbschicht, auch auf der Außenseite der Kunststoffschicht aufgebracht werden, zudem sich Kunststoffoberflächen in der Regel besser bedrucken lassen als z. B. metallische Oberflächen.

Die innenliegenden Beschichtungen können entsprechend dünn ausgeführt werden, da sie nun durch die äußeren Kunststoffolien gegen mechanische Belastungen ausreichend geschützt sind.

In einer bevorzugten Ausführungsform wird bei der Herstellung der Trägerfolien zunächst die metallische Schicht aufgebracht und erst auf diese metallische Schicht die Magnetschicht. Die metallisch reflektierende Schicht deckt damit nach der Übereinanderlage der beiden Folien die Magnetschicht, die eine schwarze oder braune Eigenfarbe aufweist, ab. Dieser Faden kann dann auch im Druckbildbereich des Sicherheitsdokumentes eingelagert werden, da der Faden wegen seiner reflektierenden Oberfläche im Auflicht nicht bzw. nur als schwach hell erscheinender Bereich erkennbar ist und damit den visuellen Eindruck des Druckbilds nicht stört. Erst bei Betrachtung im Durchlicht ist dieser Faden als dunkler Streifen im Papier erkennbar. Diese Unterschiede in der Auf- und Durchlichtbetrachtung sind auch ein einfaches Mittel, um das Dokument von einer Kopie unterscheiden zu können.

Die Sicherheitsfäden können aber auch nach an sich bekannten Verfahren so in das Dokument eingelagert werden, daß sie stellenweise an der Oberfläche erscheinen. Gerade hier zeigt sich ein besonderer Vorteil der Erfindung. Durch die stellenweise exponierte Lage des Sicherheitsfadens an der Dokumentenoberfläche ist er gerade hier durch den täglichen Gebrauch besonderen mechanischen Belastungen ausgesetzt. Beim erfindungsgemäßen Sicherheitsfaden bilden aber nun gegen mechanische und chemische Einflüsse widerstandsfähige Kunststoffschichten, wie z. B. Polyesterfolien, die Außenschichten, die die empfindlichen Merkmalsschichten schützen. Der Faden zeigt also trotz seiner exponierten Lage keine Abnutzungserscheinungen.

Das doppelte Vorhandensein einer Markierungssubstanz kann im Falle der metallischen bzw. elektrisch leitfähigen Beschichtung vorteilhaft zur Echtheitsprüfung genutzt werden.

Bei den bekannten Sicherheitsfäden, die nur eine elektrisch leitfähige Schicht enthalten, führen Risse in der Metallbeschichtung dazu, daß die Leitfähigkeit unterbrochen wird. Der berührungslose Nachweis der Leitfähigkeit mittels bekannter Verfahren (DE-PS 17 74 290) führte daher zu einem negativen Ergebnis. Bei der erfindungsgemäßen Lösung sind nun zwei leitfähige Schichten vorhangen, die durch eine nicht leitfähige Schicht (Kunststofffolie, Klebeschicht etc.), ein Dielektrikum bildend, kapazitiv gekoppelt. Treten nun in den Metallschichten Risse auf, so wirken die durch diese Risse unterbrochenen Metallschichten mit dem Dielektrikum dazwischen, wie hintereinander geschaltete Kondensatoren. Dadurch wird eine Wechselstromleitfähigkeit aufrecht erhalten, wenn man davon ausgehen kann, daß nicht an gleicher Stelle des Fadens beide Metallschichten völlig unterbrochen sind. Mißt man nun diese Wechselstromleitfähigkeit über an sich bekannte kapazitive Meßverfahren (siehe z.B. EP-A-0 105 969), so kann selbst bei einem oder mehreren Brüchen in ein oder beiden Metallbeschichtungen auf das Vorhandensein zweier elektrisch leitfähiger Schichten geschlossen werden und dieses zur Echtheitserkennung dienende Merkmal eindeutig festgestellt werden.

Weitere Vorteile und vorteilhafte Weiterbildungen ergeben sich aus der Beschreibung bevorzugter Ausführungsformen der Erfindung anhand der Figuren.

Die Fig. zeigen:
- Fig. 1 und 2: Querschnittsansichten zu verschiedenen Ausführungsformen erfindungsgemäßer Sicherheitselemente,
- Fig. 3: eine schematische Darstellung zum Herstellungsverfahren.

Die Fig. 1 zeigt eine einfache Ausführungsform eines erfindungsgemäßen Sicherheitsfadens 1. Die Trägerfolien sind die beiden außenliegenden, transparenten Kunststofffolien 2, 3 aus vorzugsweise Polyester. Jede dieser Kunststoffolien ist auf ihrer inneren Seite mit einer Metallbeschichtung 4, 5 versehen. Hierzu werden die Folien mittels geeigneter Beschichtungsverfahren (Bedampfen, Sprühen, Sputtern etc.) mit einer Aluminium-, Nickel- oder auch Chromschicht beschichtet. Die Schichtdicke liegt hier in der Regel weit unter 1 µ. Verbunden werden diese beiden Trägerfolien nach ihrer Beschichtung über eine Klebstoffschicht 6. Geeignete Kleber sind z. B. Laminierkleber, die durch Erwärmung über einen bestimmten Temperaturbereich aktiviert werden oder auch Polimerisationskleber, die bei Erwärmung und/oder UV-Bestrahlung aushärten.

Dieser Faden hat durch seine metallische Beschichtung stark reflektierende Eigenschaften und ist damit nur im Durchlicht als dunkler Streifen erkennbar, da bei Betrachtung im Auflicht das vom Faden reflektierte Licht durch die darüberliegende Papierschicht gestreut wird. Durch die äußeren Polyesterfolien ist der Faden gegen eine Vielzahl von chemischen Lösungsmitteln resistent und erfüllt auch aufgrund der hervorragenden mechanischen Eigenschaften von Polyester die geforderten Bedingungen, wie hohe Flexibilität und Reißfestigkeit.

Die Fig. 2 zeigt einen Faden, in dem - wiederum zwischen zwei Polyesterfolien 8, 9 - die der Echtheitserkennung dienenden Schichtmaterialien eingelagert sind. Jede dieser Folien wurde hier zunächst mit einer metallischen Beschichtung 10, 11 versehen und auf diese metallische Beschichtung ist eine Magnetschicht 12, 13 aufgebracht. Geeignete Magnetmaterialien bzw. Beschichtungsmaterialien sind aus der DE-PS 16 69 245 bekannt. Auch hier werden beide Trägerfolien mit ihrer beschichteten Seite nach innen gerichtet überlagert und mit Hilfe einer Klebeschicht 14 miteinander verbunden. Die Klebeschicht ist auf eine gute Verbindung der hier innenliegenden Magnetschichten abzustimmen.

In manchen Fällen, insbesondere, wenn mehrere Schichten im Sicherheitsfaden enthalten sein sollen, können die Folien auch beidseitig beschichtet werden. In diesem Fall kommt dann zumindest eines der Schichtmaterialien nach außen zu liegen. Für diese außenliegenden Schichten 15 sind daher Materialien zu wählen, die den chemischen und mechanischen Belastungen standhalten. Dabei kann es sich z. B. um eine ganzflächige Lackbeschichtung handeln, die eine bestimmte Farbe oder auch lumineszierende Eigenschaften besitzt. Es können aber auch partiell ein Muster oder auch alphanumerische Schriftzeichen aufgedruckt werden, die direkt oder unter Zuhilfenahme entsprechender Vergrößerungsgeräte lesbar sind. Da die Fäden in der Regel eine Breite von 0,5 mm bis max. 1,5 mm aufweisen, sind für die Bedruckung des Fadens mit Zeichen dieser Größenordnung aufwendige Drucktechniken und entsprechende Vorrichtungen notwendig, wodurch der Faden zusätzlich an Fälschungssicherheit gewinnt.

Die beiden Trägerfolien, aus denen sich der erfindungsgemäße Sicherheitsfaden zusammensetzt, wird vorzugsweise aus einer einzigen Folie gewonnen, die vorab ein- oder beidseitig mit den gewünschten Schichten versehen wird. Die Folienseite, die die später innen liegenden Beschichtungen trägt, wird zusätzlich mit einer Klebstoffläche versehen. Durch Falten der Folie oder Zerschneiden und entsprechende Überlagerung der beiden Bahnhälften wird die gewünschte doppellagige Folienbahn erstellt. Zur festen Verbindung der beiden Folien können diese durch eine an sich bekannte Rollenkaschieranlage gefüllt werden (Fig. 3). In dieser Anlage werden die Folien 2, 3 mit der z. B. metallischen Beschichtung 4, 5 einander zugewandt überlagert und über Heizrollen 22, Infrarot oder Hochfrequenz, auf eine Temperatur gebracht, bei der der Kleber 6 aktiviert wird. Nach dem Durchgang durch zwei Preßwalzen 23 und anschließender Abkühlung sind die beiden Folien fest miteinander verbunden und können in einer entsprechenden Schneideanlage in einzelne Streifen mit der gewünschten Breite geschnitten werden.

## Patentansprüche

1. Sicherheitsdokument in welches ein Sicherheitselement in Form eines Fadens oder Bandes eingebettet ist, bestehend aus einer Trägerfolie und mindestens einer darauf aufgebrachten Markierungssubstanz, z. B. in Form einer Beschichtung, die der visuellen und/oder maschinellen Echtheitserkennung dient, dadurch **gekennzeichnet,** daß
- das Sicherheitselement (1) aus zwei Trägerfolien (2, 3, 8, 9) zusammengesetzt ist,
- jede der Echtheitserkennung dienende Markierungssubstanz 4, 5, 10, 11, 12, 13, 15) auf jeder dieser Trägerfolien und damit doppelt vorhanden ist,
- diese Trägerfolien so miteinander verbunden sind, daß der Gesamtaufbau - im Querschnitt betrachtet - symmetrisch ist und
- die Trägerfolien zumindest ein Paar (4 und 5, 10 und 11, 12 und 13) der jeweils doppelt vorhandenen Markierungssubstanzen einschließen.

2. Sicherheitsdokument nach Anspruch 1, dadurch **gekennzeichnet,** daß das eingeschlossene Paar einer Markierungssubstanz (4, 5, 10, 11) eine metallische Beschichtung ist.

3. Sicherheitsdokument nach Anspruch 1, dadurch **gekennzeichnet,** daß das eingeschlossene Paar einer Markierungssubstanz (12, 13) eine magnetische Beschichtung ist.

4. Sicherheitsdokument nach Anspruch 2 und 3, dadurch **gekennzeichnet,** daß das metallische Beschichtungspaar (10, 11) das magnetische Beschichtungspaar (12, 13) nach außen beidseitig abdeckt.

5. Sicherheitsdokument nach einem der Anspruche 1 - 4, dadurch **gekennzeichnet,** daß die beiden Trägerfolien (2, 3, 8, 9) über einer Klebstoffschsicht (6, 14) miteinander verbunden sind.

6. Sicherheitsdokument nach Anspruch 5, dadurch **gekennzeichnet,** daß die Klebstoffschicht (6) elektrisch leitfähige Pigmente enthält.

7. Sicherheitsdokument nach einem der Ansprüche 1 - 6, dadurch **gekennzeichnet,** daß die Trägerfolien (2, 3, 8, 9) auf ihrer Außenseite mit einer umweltresistenten Lack- oder Farbschicht (15) versehen oder bedruckt sind.

8. Sicherheitsdokument nach Anspruch 7, dadurch **gekennzeichnet,** daß die Lack- oder Farbschichten (15) zumindest teilweise lumineszierende Eigenschaften besitzen.

9. Sicherheitselement in Form eines Fadens oder Bandes zur Einbettung in ein Sicherheitsdokument, bestehend aus einer Trägerfolie und mindestens einer darauf aufgebrachten Markierungssubstanz, z. B. in Form einer Beschichtung, die der visuellen und/oder maschinellen Echtheitserkennung dient, dadurch **gekennzeichnet,** daß
- das Sicherheitselement (1) aus zwei Trägerfolien (2, 3, 8, 9) zusammengesetzt ist,
- jede der Echtheitserkennung dienende Markierungssubstanz 4, 5, 10, 11, 12, 13, 15) auf jeder dieser Trägerfolien und damit doppelt vorhanden ist,
- diese Trägerfolien so miteinander verbunden sind, daß der Gesamtaufbau - im Querschnitt betrachtet - symmetrisch ist und
- die Trägerfolien zumindest ein Paar (4 und 5, 10 und 11, 12 und 13) der jeweils doppelt vorhandenen Markierungssubstanzen einschließen.

10. Verfahren zur Herstellung eines Sicherheitsdokuments in welches ein Sicherheitselement in Form eines Fadens oder Bandes eingebettet ist, bestehend aus einer Trägerfolie und mindestens einer darauf aufgebrachten Markierungssubstanz, die der visuellen und/oder maschinellen Echtheitserkennung dient, wobei eine Kunststoffolie bereitgestellt und diese Kunststoffolie mit der zur Echtheitserkennung dienenden Substanz versehen wird, dadurch **gekennzeichnet,** daß
- Eine zweite, in gleicher Weise vorbehandelte Folie hergestellt wird,
- zumindest eine der Folien auf der mit Markierungssubstanz versehenen Seite mit einem Laminierklebstoff versehen wird,
- beide Folien mit ihrer mit Markierungssubstanz versehenen bzw. mit der Klebstoffschicht versehenen Seite einander zugewandt, überlagert und miteinander verklebt werden,
- aus dieser doppellagigen Folienbahn die Sicherheitselemente in der erforderlichen Band- oder Fadenbreite geschnitten werden und
- dieses Sicherheitselement in das Sicherheitsdokument eingebettet wird.

11. Verfahren nach Anspruch 10, dadurch **gekennzeichnet,** daß die beiden Kunststoffolien aus einer Folienbahn gewonnen werden.

12. Verfahren nach Anspruch 11, dadurch **gekennzeichnet,** daß diese Folienbahn nach Aufbringen der Markierungssubstanzen zur Bildung der beiden Kunststoffolien in zwei Längsbahnen geschnitten wird.

13. Verfahren nach einem der Ansprüche 10 - 12, dadurch **gekennzeichnet,** daß die Kunststoffolien mehrfach mit unterschiedlichen Materialien beschichtet werden.

14. Verfahren nach Anspruch 13, dadurch **gekennzeichnet,** daß die verschiedenen Beschichtungen auf die gleiche Folienseite aufgebracht werden.

15. Verfahren zur Herstellung eines Sicherheitselements in Form eines Fadens oder Bandes zur Einbettung in ein Sicherheitsdokument, bestehend aus einer Trägerfolie und mindestens einer darauf aufgebrachten Markierungssubstanz, die der visuellen und/oder maschinellen Echtheitserkennung dient, wobei eine Kunststoffolie bereitgestellt und diese Kunststoffolie mit der zur Echtheitserkennung dienenden Substanz versehen wird, dadurch **gekennzeichnet,** daß
- eine zweite in gleicher Weise vorbehandelte Folie hergestellt wird,
- zumindest eine der Folien auf einer mit Markierungssubstanz versehenen Seite mit einem Klebstoff versehen wird,
- beide Folien mit ihrer mit Markierungssubstanz versehenen bzw. mit der Klebstoffschicht versehenen Seite einander zugewandt, überlagert und miteinander verklebt werden und
- aus dieser doppellagigen Folienbahn die Sicherheitselemente in der erforderlichen Band- oder Fadenbreite geschnitten werden.

16. Verfahren zur Prüfung von Sicherheitsdokumenten nach einem oder mehreren der Ansprüche 1 - 8, dadurch **gekennzeichnet,** daß zur Feststellung des Vorhandenseins der elektrisch leitfähigen Beschichtungen die Wechselstromleitfähigkeit des Sicherheitselements in einer kapazitiven Messung geprüft wird.

## Claims

1. A security document in which a security element in the form of a thread or strip is embedded, comprising a carrier sheet and at least one marking substance applied thereto, e.g. in the form of a coating, to allow for visual and/or machine detection of authenticity, **characterized** in that
the security element (1) is composed of two carrier sheets (2, 3, 8, 9),
each marking substance (4, 5, 10, 11, 12, 13, 15) allowing for detection of authenticity is found on each of these carrier sheets and is thus present twice,
these carrier sheets are interconnected in such a way that the total structure is symmetric when regarded in cross section, and
the carrier sheets enclose at least one pair (4 and 5, 10 and 11, 12 and 13) of the marking substances each present twice.

2. The security document of claim 1, **characterized** in that the enclosed pair of one marking substance (4, 5, 10, 11) is a metal coating.

3. The security document of claim 1, **characterized** in that the enclosed pair of one marking substance (12, 13) is a magnetic coating.

4. The security document of claims 2 and 3, **characterized** in that the metal coating pair (10, 11) covers the magnetic coating pair (12, 13) on the outside on both sides.

5. The security document of any of claims 1 to 4, **characterized** in that the two carrier sheets (2, 3, 8, 9) are interconnected by an adhesive layer (6, 14).

6. The security document of claim 5, **characterized** in that the adhesive layer (6) contains electrically conductive pigments.

7. The security document of any of claims 1 to 6, **characterized** in that the carrier sheets (2, 3, 8, 9) are provided or printed on the outside with a layer of varnish or paint (15) resistant to environmental influences.

8. The security document of claim 7, **characterized** in that the layers of varnish or paint (15) possess at least partly luminescent properties.

9. A security element in the form of a thread or strip to be embedded in a security document, comprising a carrier sheet and at least one marking substance applied thereto, e.g. in the form of a coating, to allow for visual and/or machine detection of authenticity, **characterized** in that
the security element (1) is composed of two carrier sheets (2, 3, 8, 9),
each marking substance (4, 5, 10, 11, 12, 13, 15) allowing for detection of authenticity is found on each of these carrier sheets and is thus present twice,
these carrier sheets are interconnected in such a way that the total structure is symmetric when regarded in cross section, and
the carrier sheets enclose at least one pair (4 and 5, 10 and 11, 12 and 13) of the marking substances each present twice.

10. A method for producing a security document in which a security element in the form of a thread or strip is embedded, comprising a carrier sheet and at least one marking substance applied thereto to allow for visual and/or machine detection of authenticity, a plastic sheet being prepared and this plastic sheet provided with the substance allowing for detection of authenticity, **characterized** by the steps of
producing a second, similarly pretreated sheet,
providing at least one of the sheets with a laminating adhesive on the side provided with marking substance,
superimposing the two sheets with their sides provided with marking substance or with the adhesive layer facing each other, and gluing them together,
cutting the security elements out of this two ply stretch of sheet in the necessary strip or thread width, and
embedding this security element in the security document.

11. The method of claim 10, **characterized** in that the two plastic sheets are obtained from one stretch of sheet.

12. The method of claim 11, **characterized** in that this stretch of sheet is cut into two longitudinal strips after application of the marking substances to form the two plastic sheets.

13. The method of any of claims 10 to 12, **characterized** in that the plastic sheets are coated several times with different materials.

14. The method of claim 13, **characterized** in that the various coatings are applied to the same side of the sheet.

15. A method for producing a security element in the form of a thread or strip to be embedded in a security document, comprising a carrier sheet and at least one marking substance applied thereto to allow for visual and/or machine detection of authenticity, a plastic sheet being prepared and this plastic sheet provided with the substance allowing for detection of authenticity, **characterized** by the steps of
producing a second, similarly pretreated sheet,
providing at least one of the sheets with an adhesive on a side provided with marking substance,
superimposing the two sheets with their sides provided with marking substance or with the adhesive layer facing each other, and gluing them together, and
cutting the security elements out of this two ply stretch of sheet in the necessary strip or thread width.

16. A method for testing the security documents of one or more of claims 1 to 8, **characterized** in that the A.C. conductivity of the security element is tested by capacitive measurement to detect the presence of the electrically conductive coatings.

## Revendications

1. Document de sécurité dans lequel est noyé un élément de sécurité sous la forme d'un fil ou d'une bande, composé d'une feuille support et d'au moins une substance de marquage appliquée sur ladite feuille, par exemple sous la forme d'un revêtement, qui sert à la reconnaissance visuelle et/ou mécanique de l'authenticité, **caractérisé** par le fait que
- l'élément de sécurité (1) est composé de deux feuilles support (2, 3, 8, 9),
- chaque substance de marquage (4, 5, 10, 11, 12, 13, 15) servant à la reconnaissance de l'authenticité est présente sur chacune de ces feuilles support et existe par conséquent en double,
- ces feuilles support sont assemblées l'une avec l'autre de telle manière que la structure globale, vue en coupe transversale, soit symêtrique, et
- que les feuilles support enferment au moins une paire (4 et 5, 10 et 11, 12 et 13) des substances de marquage existant en double.

2. Document de sécurité selon la revendication 1, **caractérisé** par le fait que la paire incluse d'une substance de marquage (4, 5, 10, 11) est un revêtement métallique.

3. Document de sécurité selon la revendication 1, **caractérisé** par le fait que la paire incluse d'une substance de marquage (12, 13) est un revêtement magnétique.

4. Document de sécurité selon les revendications 2 et 3, **caractérisé** par le fait que la paire de revêtement métallique (10, 11) recouvre de part et d'autre vers l'extérieur la paire de revêtement magnétique (12, 13).

5. Document de sécurité selon l'une des revendications 1 à 4, **caractérisé** par le fait que les deux feuilles support (2, 3, 8, 9) sont assemblées l'une avec l'autre par une couche de colle (6, 14).

6. Document de sécurité selon la revendication 5, **caractérisé** par le fait que la couche de colle (6) contient des pigments électroconducteurs.

7. Document de sécurité selon l'une des revendications 1 à 6, **caractérisé** par le fait que les feuilles support (2, 3, 8, 9) sont munies ou imprimées sur leur côté extérieur d'une couche de vernis ou de colorant (15) résistant aux influences extérieures.

8. Document de sécurité selon la revendication 7, **caractérisé** par le fait que les couches de vernis ou de colorant (15) possèdent au moins partiellement des propriétés luminescentes.

9. Elément de sécurité se présentant sous la forme d'un fil ou d'une bande et destiné à être noyé dans un document de sécurité, composé d'une feuille support et d'au moins une substance de marquage appliquée sur ladite feuille, par exemple sous la forme d'un revêtement, qui sert à la reconnaissance visuelle et/ou mécanique de l'authenticité, **caractérisé** par le fait que
- l'élément de sécurité (1) est composé de deux feuilles support (2, 3, 8, 9),
- chaque substance de marquage (4, 5, 10, 11, 12, 13, 15) servant à la reconnaissance de l'authenticité est présente sur chacune de ces feuilles support et existe par conséquent en double,
- ces feuilles support sont assemblées l'une avec l'autre de telle manière que la structure globale, vue en coupe transversale, soit symétrique, et
- que les feuilles support enferment au moins une paire (4 et 5, 10 et 11, 12 et 13) des substances de marquage existant en double.

10. Procédé de fabrication d'un document de sécurité dans lequel est noyé un élément de sécurité sous la forme d'un fil ou d'une bande, composé d'une feuille support et d'au moins une substance de marquage appliquée sur ladite feuille et servant à la reconnaissance visuelle et/ou mécanique de l'authenticité, une feuille en matière plastique étant fabriquée et cette feuille en matière plastique étant munie de la substance servant à la reconnaissance de l'authenticité, **caractérisé** par le fait que
- une deuxième feuille traitée préalablement de la même manière est fabriquée,
- au moins une des feuilles est munie d'une colle pour stratifiés sur le côté revêtu de substance de marquage,
- les deux feuilles sont superposées, leurs côtés munis de substance de marquage ou de la couche de colle étant tournés l'un vers l'autre, et sont collées l'une avec l'autre,
- les éléments de sécurité sont découpés dans cette bande de feuille à deux couches, dans la largeur de bande ou de fil nécessaire,
- cet élément de sécurité est noyé dans le document de sécurité.

11. Procédé selon la revendication 10, **caractérisé** par le fait que les deux feuilles en matière plastique sont obtenues à partir d'une bande de feuilles.

12. Procédé selon la revendication 11, **caractérisé** par le fait que cette bande de feuilles est, après l'application des substances de marquage, découpée en deux bandes longitudinales pour former les deux feuilles en matière plastique.

13. Procédé selon l'une des revendications 10 à 12, **caractérisé** par le fait que les feuilles en matière plastique sont enduites plusieurs fois de différents matériaux.

14. Procédé selon la revendication 13, **caractérisé** par le fait que les différents revêtements sont appliqués sur le même côté des feuilles.

15. Procédé de fabrication d'un élément de sécurité se présentant sous la forme d'un fil ou d'une bande et destiné à être noyé dans un document de sécurité, composé d'une feuille support et d'au moins une substance de marquage appliquée sur ladite feuille et servant à la reconnaissance visuelle et/ou mécanique de l'authenticité, une feuille en matière plastique étant fabriquée et cette feuille en matière plastique étant munie de la substance servant à la reconnaissance de l'authenticité, **caractérisé** par le fait que
- une deuxième feuille traitée préalablement de la même manière est fabriquée,
- au moins une des feuilles est munie d'une colle sur un côté revêtu de substance de marquage,
- les deux feuilles sont superposées, leurs côtés munis de substance de marquage ou de la couche de colle étant tournés l'un vers l'autre, et sont collées l'une avec l'autre, et
- les éléments de sécurité sont découpés dans cette bande de feuille à deux couches, dans la largeur de bande ou de fil nécessaire,

16. Procédé de contrôle de documents de sécurité selon l'une ou plusieurs des revendications 1 à 8, **caractérisé** par le fait que pour déterminer la présence des revêtements électroconducteurs, on contrôle la conductibilité pour le courant alternatif de l'élément de sécurité au cours d'une mesure capacitive.
